# EUROPÄISCHE PATENTSCHRIFT

(11) **EP 0 961 558 B1**
(45) Veröffentlichungstag und Bekanntmachung des Hinweises auf die Patenterteilung: **02.01.2003**
(21) Anmeldenummer: 98910661.2
(22) Anmeldetag: 13.02.1998
(51) Int. Cl.: A45C 7/00

(54) **KOFFER MIT AUSWECHSELBAREN SCHALEN**
SUITCASE WITH INTERCHANGEABLE CASE-SHELLS
VALISE A COQUILLES-COMPARTIMENTS INTERCHANGEABLES

(30) Priorität: 14.02.1997 DE 29702619 U
(43) Veröffentlichungstag der Anmeldung: 08.12.1999
(73) Patentinhaber: MP MICHAEL PFEIFFER DESIGN UND MARKETING GMBH, 85649 Hofolding (DE)
(72) Erfinder: PFEIFFER, Michael, D-85649 Faistenhaar (DE)
(74) Vertreter: Kinzebach, Werner, Dr.
(86) Internationale Anmeldenummer: EP9800823
(87) Internationale Veröffentlichungsnummer: WO98035577

(56) Entgegenhaltungen:
- EP-A- 0 079 395
- WO-A-96/02160
- DE-A- 19 512 301
- FR-A- 2 455 442
- US-A- 5 082 094

## Beschreibung

Die vorliegende Erfindung betrifft einen Koffer mit auswechselbaren Kofferschalen, mit einem Mittelteil, das aus zwei aneinander angelenkten stabilen Rahmenhälften besteht. Die Rahmenhälften dienen als Träger zweier den Kofferraum bildenden Schalen, wobei jede Rahmenhälfte eine Griffseite, eine der Griffseite gegenüberliegende Scharnierseite und zwei einander gegenüberliegende Seitenteile aufweist. Der Rahmen und/oder die Schalen können eine beliebige Allgemeinform, beispielsweise eine rechteckige, runde oder ovale Form besitzen. Als "Griffseite" des Rahmens sei im vorliegenden Zusammenhang allgemein die der Scharnierseite gegenüberliegende Oberseite des Rahmens verstanden, an welcher üblicherweise ein Koffergriff angeordnet ist. Es spielt aber für die Erfindung keine Rolle, ob ein Griff tatsächlich vorhanden ist, oder ob der Griff beispielsweise an den hier als Seitenteilen bezeichneten Rahmenbereichen oder gar an den Schalen vorgesehen ist. Jede Schale ist mit der ihr zugeordneten Rahmenhälfte des Mittelteils lösbar verbunden. Die Schalen weisen typischerweise eine flächige Hauptebene auf an deren Umfang sich ein im wesentliche rechtwinklig zu dieser Hauptebene umgebogener Rand anschließt. Die Breite des umgebogenen Randes bestimmt daher die Tiefe des Schale und damit auch das Fassungsvermögen oder Volumen des Koffers.

Derartige Koffer mit vom Rahmen lösbaren oder auswechselbaren Schalen sind beispielsweise aus dem US-Patent US 4,270,590 und aus der internationalen Patentanmeldung WO 96/02160 bekannt.

Die WO 96/02160, auf deren Offenbarung hier ausdrücklich Bezug genommen wird, beschreibt einen Koffer mit veränderbarem Fassungsvermögen. Da bei herkömmlichen Koffern, z.B. Hand- oder Reisekoffern das Volumen des Kofferraums meist konstant ist, müssen für unterschiedliche Gepäckvolumina auch unterschiedliche Koffer verwendet werden. Für eine mehrtägige Geschäftsreise wird z.B. ein kleinerer Koffer benötigt als für eine mehrwöchige Urlaubsreise. Die Anschaffungskosten für mehrere Koffer in unterschiedlichen Größen sind hoch. Außerdem benötigen die Koffer bei der Lagerung viel Stauraum.

Bei dem in der WO 96/02160 beschriebenen Koffer sind die Schalen mit den Rahmenhälften des Mittelteils lösbar verbunden. Dadurch ist es möglich, unterschiedlich tiefe Schalen in Verbindung mit ein und demselben Mittelteil zu verwenden. Auf diese Weise läßt sich das Koffervolumen an das Gepäckvolumen anpassen. Die üblicherweise aus einem steifen Kunststoff bestehenden Schalen bilden zusammen mit dem aus Leichtmetall oder steifem Kunststoff bestehenden Mittelteil einen stabilen Koffer. Wenn der Koffer nicht benutzt wird, lassen sich die unterschiedlich tiefen Schalen ineinander stapeln. Der Koffer benötigt so zur Lagerung deutlich weniger Stauraum als mehrere herkömmliche Koffer mit unterschiedlichen Koffervolumina. Der Rand der Kofferschalen weist einen umlaufenden Falz auf, der von innen gegen eine umlaufenden Kante der zugehörigen Rahmenhälfte in Anschlag kommt und verriegelt wird.

Benutzt man einen Koffer mit auswechselbaren Schalen als Sitzgelegenheit oder werden auf einen solchen Koffer beim Transport weitere Koffer oder andere schwere Gegenstände gestapelt, können große Kräfte von außen auf die Verriegelungselemente der beiden Schalenteile an den jeweils zugehörigen Rahmenhälften einwirken.

Der vorliegenden Erfindung liegt das Problem zugrunde, die bekannten Koffer mit auswechselbaren Schalen, insbesondere den aus WO 96/02160 bekannten Koffer so weiterzubilden, daß auch bei großer äußerer Belastung der Schalenteile der Zusammenhalt von Rahmenhälften und Schalenteilen und damit auch die Stabilität des Koffers gewährleistet bleiben. Dabei sollen die auf die Mittel zum Verriegeln der jeweiligen Schale in ihrer zugehörigen Rahmenhälfte einwirkenden Kräfte gering bleiben, so daß einfache Verriegelungsmittel verwendet werden können, die einen unkomplizierten und schnellen Austausch der Schalenteile durch den Benutzer ermöglichen.

Dieses Problem wird gelöst durch einen Koffer mit veränderbarem Fassungsvermögen mit den Merkmalen des Anspruchs 1.

Der erfindungsgemäße Koffer ist dadurch gekennzeichnet, daß der Rand jeder Schale zumindest in Teilbereichen durch einen Bund verlängert ist, dessen Breite so gewählt ist, daß bei geschlossenem Koffer der Bund der ersten Schale und der Bund der zweiten Schale aneinanderstoßen und sich gegenseitig abstützen. Der Bund ist geeigneterweise so breit, daß er bei in die Rahmenhälfte eingesetzter und verriegelter Schale im wesentlichen bündig mit dem Rand der Rahmenhälfte abschließt. Damit ist gewährleistet, daß sich die Schalen auch bei hoher Belastung von außen nicht vom Rahmen lösen. Da sich die Schalenteile gegenseitig abstützen, müssen nur geringe Kräfte von den Verriegelungselementen aufgenommen werden. Diese können daher relativ einfach und kompakt aufgebaut sein, wodurch das Auswechseln der Kofferschalen sehr einfach gestaltet werden kann.

Bevorzugt bildet der Bund die Verlängerung des rechtwinklig umgeschlagenen Schalenrandes und ist im wesentlichen senkrecht zur Hauptebene der Schale orientiert.

Der Bund und die Kofferschale bilden üblicherweise ein einstückiges Bauteil, etwa ein Kunststoffformteil.

Vorteilhaft sind in die bei geschlossenem Koffer aneinanderstoßenden Kanten der Bünde Dichtungsbänder eingelegt. Diese Dichtungsbänder bestehen vorzugsweise aus einem elastischen Material. Beim Schließen des Koffers werden die Dichtungsbänder der beiden Schalenteile gegeneinander gepreßt und sorgen für die notwendige Abdichtung des so definierten Kofferraums nach außen.

Besonders vorteilhaft ist die Schale so gestaltet, daß der Bund auf allen Seiten außer im Scharnierbereich der Schale verläuft.

Vorteilhaft ist der Bund über einen umlaufenden Falzbereich mit der Schale verbunden.

Vorteilhaft weist jede Rahmenhälfte innen eine Umlaufkante auf, in der zumindest im Bereich der Griffseite und der Seitenteile eine Rille ausgespart ist, in die eine Leiste des Bundes der Schale eingreift. Die Umlaufkante dient als Anschlag beim Einsetzen der Schale, während die in die Rille eingreifende Leiste für eine exakte Positionierung und Halterung der Schale in der Rahmenhälfte sorgt. Zudem wird durch das Ineinandergreifen von Leiste und Rille gewährleistet, daß beim Anheben eines schwer beladenen Koffers, der Rahmen und die Schale auf der Griffseite verbunden bleiben und ein eventuelles Durchbiegen der Griffseite des Rahmens verhindert wird.

Bevorzugt weist jede Rahmenhälfte auf der Scharnierseite innen eine Nut, in die ein Falz der jeweiligen Schale eingreift, und auf der gegenüberliegenden Griffseite mindestens ein Mittel zum Verriegeln der jeweiligen Schale in ihrer Rahmenhälfte auf. Damit ist die Schale auf der Scharnierseite durch die Eingriffverbindung Nut/Falz und auf den übrigen Seiten durch die gegenseitige Abstützung durch den Bund der anderen Schale in ihrer Position gesichert.

Bei einer bevorzugten Ausführungsform des erfindungsgemäßen Koffers umfaßt das Verriegelungsmittel einen innen auf der Griffseite jeder Rahmenhälfte beweglich montierten Schieber, der mit einem auf der Griffseite des Bundes der Schalen vorgesehenen Eingriffsystem zusammenwirkt. Das Eingriffsystem ist dabei so gestaltet, daß die Schale bei Offen-Stellung des Schiebers gegen die Umlaufkante der Rahmenhälfte in Anlage gebracht werden kann. Wird der Schieber dann in die Verschlußstellung bewegt, wirken Schieber und Eingriffsystem so zusammen, daß die Schale in der Anlage an der Umlaufkante verriegelt wird und nicht wieder aus der Rahmenhälfte herausklappen kann.

Das Eingriffsystem für den Schieber, das beispielsweise als von der Griffseite des Bundes vorspringende Rippen ausgebildet sein kann, ist bevorzugt in den beiden äußeren Randbereichen der Griffseite angeordnet.

Vorteilhaft ist bei jeder Rahmenhälfte beidseits des Koffergriffs jeweils ein Schieber vorgesehen.

Bevorzugt sind die Schieber an ihren Rahmenhälften gegenüberliegend so angeordnet, daß sie sich im verriegelten Zustand und bei geschlossenem Koffer gegen eine Entriegelung gegenseitig blockieren.

Dazu weist jeder Schieber vorteilhaft einen in Richtung Öffnungs- bzw. Schließkante der Rahmenhälfte hervorragenden Betätigungssteg auf. Bei geschlossenem Koffer liegen dann die Betätigungsstege der beiden Rahmenhälften teilweise überlappend nebeneinander und sichern sich so gegenseitig gegen eine ungewollte Verschiebung.

Die vorliegende Erfindung bezieht sich ebenfalls auf ein Kofferset, das aus einem Koffer der oben beschriebenen Art mit mehreren unterschiedlich gestalteten, auswechselbaren Kofferschalen besteht. Genauer gesagt kann man im vorliegenden Zusammenhang von einem Kofferset sprechen, wenn mindestens drei auswechselbare Schalen vorgesehen sind, wobei mindestens eine Schale eine von den beiden anderen Schalen abweichende Gestaltung aufweist. Dabei kann es sich beispielsweise um unterschiedliche Farb- oder Formgebung, eine unterschiedliche Oberflächentextur, unterschiedliche Innenausstattung der Schale oder unterschiedliches Material handeln.

Gemäß einer besonders bevorzugten Ausführungsform, wird das Kofferset aber aus einem Mittelteil sowie mindestens zwei Paar der Schalen mit unterschiedlicher Tiefe gebildet. Ein solches Kofferset birgt die Vorteile von mindestens zwei herkömmlichen Koffern. Durch schnellere Produktionszyklen und die einfache Montage werden Kosten eingespart. Die erfindungsgemäßen Koffer können in beliebigen Formaten hergestellt werden. Das Prinzip der Erfindung läßt sich auf beliebige Koffertypen anwenden. Die Auswechselbarkeit der Schalen eröffnet zudem neue Möglichkeiten bei der individuellen farblichen Gestaltung der Koffer.
Ein Kofferset kann beispielsweise sowohl Hartschalen- als auch Weichschalenpaare umfassen.

Im folgenden sind beispielhafte Ausführungsformen des erfindungsgemäßen Koffers anhand der beiliegenden Zeichnung erläutert. Dabei zeigt:
- Figur 1: eine perspektivische Teilansicht des erfindungsgemäßen Koffers, wobei eine Kofferschale gerade in den Rahmen des Mittelteils eingesetzt wird;
- Figur 2: das Mittelteil des Koffers ohne Schalen;
- Figur 3: im wesentlichen einen Schnitt entlang der Linie III-III der Figur 2, wobei jedoch die in Figur 2 offenen Rahmenhälften geschlossen und die Schalen eingesetzt sind;
- Figur 4: eine Aufsicht auf einen Schieber als Ausführungsbeispiel eines Schalenverriegelungsmittel;
- Figur 5: einen Seitenansicht des Schiebers der Fig. 4;
- Figur 6: eine perspektivische Ansicht eines erfindungsgemäßen Koffersets mit Schalen unterschiedlichen Volumens.

Ein in den Figuren 1 und 2 gezeigtes Mittelteil 10 wird von zwei Rahmenhälften 20,30 gebildet. Jede Rahmenhälfte weist eine Griffseite 21,31, eine Scharnierseite 22,32 und zwei Seitenteile 23,33 auf. Die beiden Rahmenhälften 20,30 sind durch Scharniere 14 aneinander angelenkt und können entlang ihrer Schließkanten 27,37 gegeneinander in Anlage gebracht werden. Auf der den Scharnieren 14 gegenüberliegenden Seiten der Rahmenhälften 20,30 sind Schließeinrichtungen 11 angebracht. Zwischen den Schließeinrichtungen 11 sind in den Rahmenhälften 20,30 Aussparungen 12 zur Aufnahme eines (in Figur 1 nicht gezeigten) Handgriffs 13 vorgesehen. Die Rahmenhälften 20,30 weisen jeweils eine Umlaufkante 24,34 auf. Ferner sind auf der Scharnierseite 22,32 der Rahmenhälften 20,30 parallel zu den Scharnieren 14 innen Nuten 25,35 vorgesehen.

Der in Figur 1 dargestellte Kofferraum wird von zwei flachen Schalen 41,42 gebildet, die auswechselbar in das Mittelteil 10 eingesetzt werden können. Die Schalen 41,42 weisen jeweils einen umlaufenden Falz 47 auf, der gegen die Umlaufkante 24 der Rahmenhälften 20,30 in Anschlag kommt. Auf der Scharnierseite 22,32 der Rahmenhälften 20,30 kommt der Falz 46 jeweils hinter den Nuten oder Wülsten 25,35 in Eingriff.

Jede Schale wird über den Falzbereich 47 hinaus durch einen Bund 43,44 verlängert. Die Breite des Bundes ist so bemessen, daß die Bünde 43,44 der Schalen 41,42 bei geschlossenem Koffer aneinanderstoßen, so daß der Kofferraum - abgesehen vom Scharnierbereich - vollständig von den beiden Schalen 41,42 umschlossen ist. Auf dem der Griffseite 21,31 zugeordneten Bundbereich ist ein Eingriffsystem 60 vorgesehen, das mit den beiden unten an der Griffseite angebrachten Schiebern 70 zum Verriegeln der Schale 41,42 in der Rahmenhälfte 20,30 zusammenwirkt. Bei der mit zwei Schiebern 70 dargestellten Ausführungsform sind dementsprechend ein erstes Eingriffsystem 61 und ein zweites Eingriffsystem 62 vorgesehen.

Eine besonders vorteilhafte Ausgestaltung des Querschnitts der Rahmenhälften 20,30 mit den darin eingesetzten Schalen 41, 42 ist in Figur 3 dargestellt. Man erkennt, daß die Umlaufkante 24,34 nicht lediglich als Anschlag ausgebildet ist, sondern eine Rille 26,36 aufweist, in die eine zur Form der Rille komplementäre Leiste 45 des umlaufenden Falzes 47 der Schalen 41,42 eingreifen kann. Dadurch ist gewährleistet, daß sich die Griffseite 21,31 beim Anheben eines beladenen Koffers nicht von der Oberkante der Schalen 41,42 entfernt, sondern daß das Mittelteil 10 und die Schalen 41,42 in vertikaler Richtung formstabil miteinander verbunden sind. Man erkennt in dieser Darstellung besonders deutlich die Verlängerung der Schalen 41,42 durch die Bünde 43,44 über den Falzbereich 47 hinaus. In dem dargestellten geschlossenen Zustand des Koffers stoßen die Bünde 43,44 an ihren Rändern aneinander. Zur besseren Abdichtung des Kofferraumes, insbesondere um zu verhindern, daß Feuchtigkeit von außen in den Koffer dringt, sind in die Ränder der Bünde 43,44 elastische Dichtungsbänder 48,49 eingelassen, die beim Verschließen des Koffers zusammengepreßt werden.

Auf der Griffseite 21,31 der Rahmenhälften 20,30 sind Mittel 60,70 zum Verriegeln der Schalen 41,42 in der zugehörigen Rahmenhälfte 20,30 angeordnet (Figur 1).

In den Figuren 4 und 5 ist als Beispiel eines derartigen Verriegelungsmittels ein Schieber 70 in Auf- bzw. Seitenansicht dargestellt. In der Aufsicht der Fig. 4 ist außerdem die entsprechende räumliche Lage des auf dem Bund 43 der Kofferschale 41 befindlichen Eingriffsystems 60 gestrichelt dargestellt, mit welchem der Schieber 70 zusammenwirkt.

Der Schieber 70 weist zwei Langlöcher 71a, 71b auf, über die er mit (nicht dargestellten) Schrauben oder Nieten innen an der Griffseite 21 der Rahmenhälfte 20 befestigbar ist. Die Langlöcher 71a, 71b weisen jeweils zwei leichte Ausbauchungen auf die eine Art Rast für die ver- bzw. entriegelte Position darstellen. Der Schieber 70 ist im Rahmen der durch die Langlöcher 71a, 71b vorgegebenen Maße in Längsrichtung beweglich. Dazu weist er einen Betätigungssteg 73 auf, der zur besseren Griffigkeit oben mit Noppen 74 versehen ist und vom Benutzer beispielsweise mit dem Daumen bewegt werden kann. Wird der Schieber 70 in seine Verschlußstellung bewegt (Pfeilrichtung in Fig. 4) greift eine Zunge 72 des Schiebers 70 in einen Rippenkanal 61a des Eingriffsystems 60 ein und ein Ausschnitt in dem Betätigungssteg 73 kommt mit einem Grat 61b des Eingriffsystems in Eingriff. Die Schale ist dann in ihrer Position in der Rahmenhälfte verriegelt.

Die Betätigungsstege 73 der sich gegenüberliegenen Schieber ragen geringfügig über die Schließkante 27, 37 (Fig. 2) der Rahmenhälften 20, 30 hinaus und sichern sich so in verriegeltem Zustand und bei geschlossenem Koffer gegenseitig gegen ungewollte Entriegelung.

Das Eingriffsystem kann im Fall eines Kunststoffschalenkoffers gemeinsam mit der Schale als einstückige Einheit geformt werden.

Figur 6 zeigt ein von zwei Rahmenhälften 20,30 und vier Schalen 41,42,51,52 gebildetes Kofferset. Die Schalen 41,42 bilden ein flaches Schalenset 40 und weisen eine geringere Tiefe als die Schalen 51,52 auf, die ein tiefes Schalenset 50 bilden. Bei der Lagerung können die Schalen 41,42,51,52 ineinandergesetzt werden und benötigen so deutlich weniger Stauraum als zwei komplette Koffer.

Die Kofferschalen 41,42,51,52 weisen vorzugsweise im Bereich der unteren Ecken Füße auf, die aus einer Kugel bestehen, welche in einer an die Kofferschalen angeformten, halbkugelförmigen Schale liegen. Die Kugeln bestehen vorzugsweise aus Hartgummi oder Kunststoff. Sie haben gegenüber herkömmlichen Kofferfüßen den Vorteil, keine Kratzer zu erzeugen. Anstelle der Kugeln können auch halbkugel- oder halbscheibenförmiger Ständer vorgesehen sein, die beispielsweise aus Kunststoff bestehen und gegebenenfalls im Bereich der Standfläche Gummieinlagen aufweisen.

Bei der Benutzung des erfindungsgemäßen Koffersets geht man wie folgt vor:

Zunächst wählt man aus, welches Schalenpaar das Gepäckvolumen am besten aufnimmt; daraufhin bringt man den Falz 46 der ausgewählten Schale hinter der Nut oder dem Wulst 25,35 in Eingriff; dann drückt man die jeweilige Schale so in die zugehörige Rahmenhälfte, daß der umlaufende Falz 47 auf der Umlaufkante 24,34 aufliegt, bzw. die Leiste 45 des Falzes 47 in die Rille 26,36 der Rahmenhälften eingreift. Zuletzt werden die beiden Schieber 70 in der zugehörigen Rahmenhälfte in ihre Verschlußstellung gebracht und der erfindungsgemäße Koffer ist zur Benutzung bereit.

## Patentansprüche

1. Koffer, mit einem Mittelteil (10), das aus zwei aneinander angelenkten stabilen Rahmenhälften (20,30) besteht, die als Träger zweier den Kofferraum bildenden Schalen (41,42;51,52) dienen, wobei jede Rahmenhälfte (20,30) eine Griffseite (21,31), eine der Griffseite gegenüberliegende Scharnierseite (22,32) und zwei einander gegenüberliegende Seitenteile (23,33) aufweist, und wobei jede Schale (41,42;51,52) mit der ihr zugeordneten Rahmenhälfte (20, 30) lösbar verbunden ist,
**dadurch gekennzeichnet,**
**daß** der Rand jeder Schale (41,42:51,52) zumindest in Teilbereichen durch einen Bund (43,44) verlängert ist, dessen Breite so gewählt ist, daß bei geschlossenem Koffer der Bund (43) der ersten Schale (41;51) und der Bund (44) der zweiten Schale (42;52) aneinanderstoßen und sich gegenseitig abstützen.

2. Koffer nach Anspruch 1, **dadurch gekennzeichnet, daß** in die aneinanderstoßenden Kanten der Bünde (43, 44) Dichtungsbänder (48,49) eingelegt sind.

3. Koffer nach einem der Ansprüche 1 oder 2, **dadurch gekennzeichnet, daß** der Bund (43, 44) auf allen Seiten außer im Scharnierbereich der Schale (41,42:51,52) verläuft.

4. Koffer nach einem der Ansprüche 1 bis 3, **dadurch gekennzeichnet, daß** der Bund (43, 44) über einen umlaufenden Falzbereich (47) mit der Schale (41,42;51,52) verbunden ist.

5. Koffer nach einem der Ansprüche 1 bis 4, **dadurch gekennzeichnet, daß** jede Rahmenhälfte (20, 30) innen eine Umlaufkante (24) aufweist, in der zumindest im Bereich der Griffseite (21,31) und der Seitenteile (23,33) eine Rille (26) ausgespart ist, in die eine Leiste (45) des Bundes (43,44) der Schale (41,42;51,52) eingreift.

6. Koffer nach einem der Ansprüche 1 bis 5, **dadurch gekennzeichnet, daß** jede Rahmenhälfte (20,30) auf der Scharnierseite (22,32) innen eine Nut (25,35), in die ein Falz (46) der jeweiligen Schale (41,42;51,52) eingreift, und auf der gegenüberliegenden Griffseite (21,31) mindestens ein Mittel zum Verriegeln der jeweiligen Schale (41,42;51,52) in ihrer Rahmenhälfte (20,30) aufweist.

7. Koffer nach Anspruch 6, **dadurch gekennzeichnet, daß** das Verriegelungsmittel einen innen auf der Griffseite (21,31) jeder Rahmenhälfte (20,30) beweglich montierten Schieber (70) umfaßt, der mit einem auf der Griffseite des Bundes (43,44) der Schale (41,42;51,52) vorgesehenen Eingriffsystem (60) zusammenwirkt.

8. Koffer nach Anspruch 7, **dadurch gekennzeichnet, daß** mindestens ein Schieber (70) an der ihm zugeordneten ersten Rahmenhälfte (20) so angeordnet ist, daß er mit einem an der zweiten Rahmenhälfte (30) gegenüberliegend angeordneten Schieber im verriegelten Zustand und bei geschlossenem Koffer so zusammenwirkt, daß sich die Schieber gegen Entriegelung gegenseitig blockieren.

9. Koffer nach Anspruch 8, **dadurch gekennzeichnet, daß** jeder Schieber (70) einen in Richtung Öffnungs- bzw. Schließkante (27,37) der Rahmenhälfte (20,30) hervorragenden Betätigungssteg (73) aufweist, mit dem die gegenseitige Sicherung erfolgt.

10. Koffer nach einem der vorhergehenden Ansprüche, **dadurch gekennzeichnet, daß** die Kofferschalen (41,42;51,52) Hartoder Weichschalen sind.

11. Kofferset, bestehend aus einem Koffer nach einem der vorhergehenden Ansprüche mit mehreren unterschiedlich gestalteten Schalen.

12. Kofferset nach Anspruch 11, wobei mindestens zwei Paar Schalen (41,42;51,52) mit unterschiedlicher Tiefe vorgesehen sind.

## Claims

1. Suitcase having a central part (10) which comprises two stable frame halves (20, 30) which are articulated to one another and serve as supports for two shells (41, 42; 51, 52) which form the suitcase interior, it being the case that each frame half (20, 30) has a handle side (21, 31), a hinge side (22, 32), which is located opposite the handle side, and two mutually opposite side parts (23, 33), and it being the case that each shell (41, 42; 51, 52) is connected releasably to the frame half (20, 30) assigned to it, **characterized in that** the border of each shell (41, 42; 51, 52) is extended, at least in some areas, by a surround (43, 44), of which the width is selected such that, when the suitcase is closed, the surround (43) of the first shell (41; 51) and the surround (44) of the second shell (42; 52) butt against one another and support one another.

2. Suitcase according to Claim 1, **characterized in that** sealing strips (48, 49) are positioned in the abutting edges of the surrounds (43, 44).

3. Suitcase according to either of Claims 2 and 3, **characterized in that** the surround (43, 44) runs on all sides except in the hinge region of the shell (41, 42; 51, 52).

4. Suitcase according to one of Claims 1 to 3, **characterized in that** the surround (43, 44) is connected to the shell (41, 42; 51, 52) via a peripheral bordering-lip region (47).

5. Suitcase according to one of Claims 1 to 4, **characterized in that** each frame half (20, 30) has, on the inside, a peripheral edge (24) in which there is made, at least in the region of the handle side (21, 31) and of the side parts (23, 33), a channel (26) in which a strip (45) of the surround (43, 44) of the shell (41, 42; 51, 52) engages.

6. Suitcase according to one of Claims 1 to 5, **characterized in that** each frame half (20, 30) has, on the inside of the hinge side (22, 32), a groove (25, 35) in which a bordering lip (46) of the respective shell (41, 42; 51, 52) engages and, on the opposite, handle side (21, 31), at least one means for locking the respective shell (41, 42; 51, 52) in its frame half (20, 30).

7. Suitcase according to Claim 6, **characterized in that** the locking means comprises a slide (70) which is fitted in a movable manner on the inside of the handle side (21, 31) of each frame half (20, 30) and interacts with an engagement system (60) provided on the handle side of the surround (43, 44) of the shell (41, 42; 51, 52).

8. Suitcase according to Claim 7, **characterized in that** at least one side (70) is arranged on its associated first frame half (20) such that, in the locked state and when the suitcase is closed, it interacts with a slide which is located opposite on the second frame half (30), such that the slides block one another against unlocking.

9. Suitcase according to Claim 8, **characterized in that** each slide (70) has an actuating web (73) which projects in the direction of the opening and closing edge (27, 37) of the frame halt (20, 30) and which brings about the mutually secured state.

10. Suitcase according to one of the preceding claims, **characterized in that** the suitcase shells (41, 42; 51, 52) are rigid or flexible shells.

11. Suitcase set comprising a suitcase according to one of the preceding claims with a plurality of differently configured shells.

12. Suitcase set according to Claim 11, wherein at least two pairs of shells (41, 42; 51, 52) of different depths are provided.

## Revendications

1. Valise comprenant un élément central (10) consistant en deux moitiés de cadre (20, 30) stables articulées l'une sur l'autre et servant de support à deux coques (41, 42 ; 51, 52) formant l'espace de valise, dans laquelle chaque moitié de cadre (20, 30) présente une face de préhension (21, 31), une face de charnière (22, 32) opposée à la face de préhension, et deux parties latérales (23, 33) opposées l'une à l'autre, et dans laquelle chaque coque (41, 42 ; 51, 52) est reliée de manière amovible à la moitié de cadre (20, 30) qui lui est associée,
**caractérisée en ce que**
la bordure de chaque coque (41, 42 ; 51, 52), du moins dans des zones partielles, est prolongée par un collet (43, 44) dont la largeur est choisie de telle sorte que lorsque la valise est fermée, le collet (43) de la première coque (41 ; 51) et le collet (44) de la deuxième coque (42 ; 52) entrent en contact et s'appuient réciproquement.

2. Valise selon la revendication 1, **caractérisée en ce que** des bandes d'étanchéité (48, 49) sont insérées dans les bordures des collets (43, 44) entrant en contact l'un avec l'autre.

3. Valise selon l'une quelconque des revendications 1 ou 2, **caractérisée en ce que** le collet (43, 44) s'étend sur toutes les faces à l'exception de la zone charnière de la coque (41, 42 ; 51, 52).

4. Valise selon l'une quelconque des revendications 1 à 3, **caractérisée en ce que** le collet (43, 44) est relié à la coque (41, 42 ; 51, 52) par l'intermédiaire d'une zone de pliage (47) périphérique.

5. Valise selon l'une quelconque des revendications 1 à 4, **caractérisée en ce que** chaque moitié de cadre (20, 30) présente à l'intérieur une bordure périphérique (24) dans laquelle, du moins dans la zone de la face de préhension (21, 31) et des parties latérales (23, 33), une rainure (26) est réservée, dans laquelle s'enclenche une baguette (45) du collet (43, 44) de la coque (41, 42 ; 51, 52).

6. Valise selon l'une quelconque des revendications 1 à 5, **caractérisée en ce que** chaque moitié de cadre (20, 30) présente sur la face de charnière (22, 32) à l'intérieur, une rainure (25, 35) dans laquelle s'enclenche un pli (46) de la coque (41, 42 ; 51, 52) respective, et présente sur la face de préhension (21, 31) opposée au moins un moyen pour verrouiller la coque (41, 42 ; 51, 52) respective dans sa moitié de cadre (20, 30).

7. Valise selon la revendication 6, **caractérisée en ce que** le moyen de verrouillage comprend un coulisseau (70) monté de façon mobile à l'intérieur de la face de préhension (21, 31) de chaque moitié de cadre (20, 30), qui coopère avec un système d'enclenchement (60) prévu sur la face de préhension du collet (43, 44) de la coque (41, 42 ; 51, 52).

8. Valise selon la revendication 7, **caractérisée en ce qu'**au moins un coulisseau (70) est disposé sur la première moitié de cadre (20) lui étant associée de telle sorte que, lorsque la valise est fermée et en état verrouillé, il coopère avec un coulisseau disposé face au premier sur la deuxième moitié de cadre (30), de telle sorte que les coulisseaux se bloquent réciproquement contre tout déverrouillage.

9. Valise selon la revendication 8, **caractérisée en ce que** chaque coulisseau (70) présente une patte d'actionnement (73) saillant dans le sens de la bordure d'ouverture ou de fermeture (27, 37) de la moitié de cadre (20, 30), avec laquelle le blocage réciproque se produit.

10. Valise selon l'une quelconque des revendications précédentes, **caractérisée en ce que** les coques (41, 42 ; 51, 52) sont des coques dures ou souples.

11. Ensemble de valise comprenant une valise selon l'une quelconque des revendications précédentes avec plusieurs coques de formes différentes.

12. Ensemble de valise selon la revendication 11, dans lequel au moins deux paires de coques (41, 42 ; 51, 52) de profondeurs différentes sont prévues.
